# EUROPÄISCHE PATENTSCHRIFT

(11) **EP 1 532 590 B1**
(45) Veröffentlichungstag und Bekanntmachung des Hinweises auf die Patenterteilung: **18.10.2006**
(21) Anmeldenummer: 03760682.9
(22) Anmeldetag: 23.06.2003
(51) Int. Cl.: G07D 11/00

(54) **BANKNOTENBEARBEITUNGSMASCHINE MIT EINER VORRICHTUNG FÜR DIE AUFNAHME VON BANKNOTEN**
BANKNOTE PROCESSING MACHINE WITH A DEVICE FOR ACCEPTING BANKNOTES
MACHINE DE TRAITEMENT DE BILLETS DE BANQUE POURVUE D'UN DISPOSITIF POUR LA RECEPTION DES BILLETS DE BANQUE

(30) Priorität: 24.06.2002 DE 10228101
(43) Veröffentlichungstag der Anmeldung: 25.05.2005
(73) Patentinhaber: Giesecke & Devrient GmbH, 81677 München (DE)
(72) Erfinder: SPERL, Markus, 81371 München (DE)
(74) Vertreter: Klunker, Hans-Friedrich
(86) Internationale Anmeldenummer: PCT/EP2003/006586
(87) Internationale Veröffentlichungsnummer: WO 2004/001686

(56) Entgegenhaltungen:
- DE-A1- 2 337 398
- US-A- 4 095 781
- US-A- 4 552 075
- US-A- 4 704 061
- US-B1- 6 398 000

## Beschreibung

Die vorliegende Erfindung betrifft eine Banknotenbearbeitungsmaschine mit einer Vorrichtung für die Aufnahme von Banknoten.

Banknotenbearbeitungsmaschine mit einer Vorrichtung für die Aufnahme von Banknoten sind bekannt. Derartige Vorrichtungen werden allgemein auch als Kassetten bezeichnet. Die bekannten Kassetten weisen ein Gehäuse auf, dessen Wände entsprechend der Größe der aufzunehmenden Banknoten angeordnet sind. Dadurch weist die Kassette eine Innenfläche auf, die eine Ablagefläche definiert, die in etwa der Größe der aufzunehmenden Banknoten entspricht. Üblicherweise ist innerhalb der Kassette zudem ein in seiner Position verstellbarer Boden angeordnet, auf den die aufzunehmenden Banknoten abgelegt werden. Über geeignete Mittel, z. B. einen Motor, Gewindestangen usw., die ganz oder teilweise Bestandteil der Kassette sein können, kann die Position des Bodens verstellt werden, wobei die Verstellung in Abhängigkeit von der Menge der bereits in der Kassette aufgenommenen Banknoten vorgenommen wird. Dadurch wird erreicht, daß die jeweils als nächstes aufzunehmende Banknote mehr oder weniger direkt auf den Boden bzw. die bereits aufgenommenen Banknoten abgelegt wird.

Probleme können sich für den Fall ergeben, daß gefordert wird, in einer Kassette Banknoten unterschiedlicher Art aufzunehmen. Die Probleme resultieren dabei aus der unterschiedlichen Größe der Banknoten. In diesem Fall muß die Kassette mindestens eine Innenfläche aufweisen, die sich aus den maximalen Abmessungen der kurzen und langen Seite der aufzunehmenden Banknoten ergibt.

Sollen Banknoten unterschiedlichen Formats gleichzeitig in der Kassette aufgenommen werden, so muß die Größe der Ablagefläche der größten Banknote angepaßt sein. Sollen dagegen nur gleich große Banknoten in der Kassette aufgenommen werden, so kann die Größe der Ablagefläche der Größe dieser Banknoten angepaßt werden, wodurch eine bessere Qualität bei der Abstapelung der Banknoten erreicht wird. Dazu sind Kassetten bekannt geworden, die zusätzlich zu äußeren Wänden wenigstens zwei innere Wände aufweisen, die dazu verwendet werden können, die Größe der Innenfläche der Kassette an die Größe der aufzunehmenden Banknoten anzupassen.

Die bekannten Kassetten weisen jedoch das Problem auf, daß die Verstellung der Größe der Innenfläche von Hand außerhalb der Banknotenbearbeitungsmaschine vorgenommen werden muß und in der Regel sehr ungenau ist, da die verstellbaren inneren Wände exakt auf die gewünschte Banknotengröße eingestellt werden müssen. Zudem ist die manuelle Verstellung der inneren Wände insbesondere bei größeren Kassetten umständlich und schwierig.

Die US 6 398 000 A zeigt eine Kassette für die Aufnahme von Banknoten, welche eine zusätzliche innere Wand aufweist, um die Kassette auf die Breite einer bestimmten Banknote einzustellen. Dazu werden Abstandshalter verwendet, um die innere Wand um eine bestimmte Entfernung von der äußeren Wand des Kassettengehäuses zu befestigen. Die Länge der Abstandshalter wird entsprechend der Variation der Größe der verwendeten Dokumente variiert wird.

Aufgabe der vorliegenden Erfindung ist es deshalb, eine Banknotenbearbeitungsmaschine mit einer Vorrichtung für die Aufnahme von Banknoten anzugeben, die einfach und genau auf die Größe von aufzunehmenden Banknoten eingestellt werden kann.

Diese Aufgabe wird erfindungsgemäß durch die Merkmale des Anspruchs 1 gelöst.

Die Erfindung geht dabei von der Überlegung aus, daß eine Banknotenbearbeitungsmaschine mit einer Vorrichtung für die Aufnahme von Banknoten, mit äußeren Wänden, die eine Innenfläche bilden, und beweglichen inneren Wänden, für die Einstellung der Größe einer Ablagefläche für die aufzunehmenden Banknoten, eine Einstelleinrichtung aufweist, welche die beweglichen inneren Wände während und/oder nach dem Einfügen der Vorrichtung für die Aufnahme von Banknoten derart einstellt, daß sich eine vorgebbare Größe für die Ablagefläche ergibt.

Der Vorteil der Erfindung ist insbesondere darin zu sehen, daß auf dies Weise sichergestellt ist, daß die für die Ablage der aufzunehmenden Banknoten in der Vorrichtung benötigte Ablagefläche immer exakt auf die benötigte Größe eingestellt ist. Die Einstellung erfolgt dabei durch die Einstelleinrichtung, so daß umständliche und ungenaue Einstellungen von Hand entfallen.

Weitere Vorteile der vorliegenden Erfindung ergeben sich aus den abhängigen Ansprüchen sowie der nachfolgenden Beschreibung von Ausführungsformen anhand von Figuren.

Es zeigt:
- Figur 1: eine Gesamtansicht eines prinzipiellen Aufbaus einer Vorrichtung für die Aufnahme von Banknoten,
- Figur 2: ein erstes Element für die Größenverstellung des Innenraums der Vorrichtung für die Aufnahme von Banknoten,
- Figur 3: ein zweites Element für die Größenverstellung des Innenraums der Vorrichtung für die Aufnahme von Banknoten,
- Figur 4: eine erste Ausführungsform eines dritten Elements für die Größenverstellung des Innenraums der Vorrichtung für die Aufnahme von Banknoten, zu einem ersten Zeitpunkt,
- Figur 5: das dritte Element für die Größenverstellung nach Figur 4, zu einem zweiten Zeitpunkt,
- Figur 6: das dritte Element für die Größenverstellung nach Figur 4, zu einem dritten Zeitpunkt,
- Figur 7: das dritte Element für die Größenverstellung nach Figur 4, zu einem vierten Zeitpunkt,
- Figur 8: eine zweite Ausführungsform eines dritten Elements für die Größenverstellung des Innenraums der Vorrichtung für die Aufnahme von Banknoten, und
- Figur 9: eine dritte Ausführungsform eines dritten Elements für die Größenverstellung des Innenraums der Vorrichtung für die Aufnahme von Banknoten.

In Figur 1 ist eine Gesamtansicht eines prinzipiellen Aufbaus einer Vorrichtung für die Aufnahme von Banknoten dargestellt.

Die Vorrichtung 10 für die Aufnahme von Banknoten besteht aus einem Behälter bzw. einer Kassette und wird von äußeren Wänden gebildet. Um eine bessere Handhabung der Vorrichtung 10 für die Aufnahme von Banknoten zu ermöglichen, können Griffe 15 an der Vorrichtung 10 für die Aufnahme von Banknoten angebracht sein. Dadurch wird die Einbringung der Vorrichtung 10 in eine zugehörige Banknotenbearbeitungsmaschine erleichtert. Durch die Wände wird eine Innenfläche (Querschnittsfläche des Behälters) festgelegt, wobei die Innenfläche durch innere Wände 11,12 begrenzt werden kann, um die für die Aufnahme von Banknoten verfügbare Innenfläche derart zu verändern, daß sie der Größe der aufzunehmenden Banknoten angepaßt werden kann. Die Darstellung gibt beispielsweise den Fall der kleinsten Innenfläche wieder, d. h. eine für die kleinste Banknotenart benötigte Ablagefläche.

Die Ablagefläche wird von einem in der Vorrichtung 10 für die Aufnahme von Banknoten befindlichen Boden gebildet, der in der Höhe verstellbar ist, d. h. die Position des Bodens kann innerhalb der Vorrichtung 10 für die Aufnahme von Banknoten entlang der längsten Ausdehnung der Vorrichtung verändert werden. Die Position des Bodens wird dabei in Abhängigkeit von der Menge der aufgenommenen Banknoten festgelegt. Zu Beginn der Aufnahme von Banknoten, d. h. bei leerer Vorrichtung 10 für die Aufnahme von Banknoten, befindet sich der Ablageboden in der Nähe der Oberkante der Vorrichtung 10 für die Aufnahme von Banknoten. Mit zunehmender Befüllung der Vorrichtung 10 für die Aufnahme von Banknoten wird der Ablageboden entsprechend bis zu einem Endpunkt abgesenkt. Für die Veränderung der Position des Ablagebodens ist eine Kupplung 16 vorgesehen. Über die Kupplung 16 kann die Vorrichtung 10 für die Aufnahme von Banknoten beispielsweise über ein entsprechendes Gegenstück in der Banknotenbearbeitungsmaschine an einen Motor angekoppelt werden, der dann z. B. auf in der Vorrichtung 10 für die Aufnahme von Banknoten angebrachte Gewindestangen einwirkt, um die gewünschte Positionierung des Bodens zu erreichen.

In Figur 2 ist ein erstes Element für die Größenverstellung des Innenraums der Vorrichtung 10 für die Aufnahme von Banknoten dargestellt. Durch eine Fläche 13 des ersten Elements werden die inneren Wände 11,12 gebildet. Wie im Beispiel dargestellt, kann das erste Element 13 beispielsweise von einer sogenannten "Nürnberger Schere" gebildet werden, welche die parallele Verschiebung der Fläche 13 ermöglicht. Dazu ist eine Verbindung 14 im unteren Teil der Fläche 13 vorhanden, in welche ein später erläutertes drittes Element für die Größenverstellung des Innenraums der Vorrichtung 10 eingreift.

In Figur 3 ein zweites Element für die Größenverstellung des Innenraums der Vorrichtung für die Aufnahme von Banknoten dargestellt.

Das zweite Element bildet den oben beschriebenen Boden, der eine Ablagefläche für die aufzunehmenden Banknoten bildet. Das zweite Element 17 weist Einschnitte 18 und 19 auf, in welche die ersten Elemente 11 und 12 eingreifen. Durch die Endpunkte der Einschnitte 18 und 19 wird die Fläche für die kleinste aufzunehmende Banknote festgelegt, die erreicht wird, wenn die Scheren der ersten Elemente 11 und 12 aufgezogen sind und ihre Flächen 13 an den Endpunkten der Einschnitte 18 und 19 anstoßen. Entsprechend ergibt sich die Fläche für die größte aufzunehmende Banknote, wenn die Scheren der ersten Elemente 11 und 12 geschlossen sind. Die Ablagefläche ist in diesem Fall kleiner als die Innenfläche der Vorrichtung 10 für die Aufnahme von Banknoten, da auch die geschlossenen Scheren der ersten Elemente 11 und 12 in die Einschnitte 18 und 19 ragen. Die maximale Ablagefläche kann jedoch auch mit der Innenfläche der Vorrichtung 10 für die Aufnahme von Banknoten übereinstimmen, falls in den äußeren Wänden Aussparungen oder Vertiefungen für die Scheren der ersten Elemente 12 und 11 vorhanden sind.

In Figur 4 ist eine erste Ausführungsform eines dritten Elements für die Größenverstellung des Innenraums der Vorrichtung 10 für die Aufnahme von Banknoten, zu einem ersten Zeitpunkt dargestellt.

In der Darstellung zeigt die Vorrichtung 10 für die Aufnahme von Banknoten in Sicht auf deren Boden. Eine eventuelle Bodenabdeckung ist nicht dargestellt. Das dritte Element für die Größenverstellung des Innenraums der Vorrichtung 10 für die Aufnahme von Banknoten weist eine Schiene 123 mit einer Zahnung 121 auf, die in einer Führung 124 läuft. Die Schiene 123 wird von einer ersten Arretierung 120, die in die Zahnung 121 eingreift, in ihrer Position in der Führung 124 fixiert. Die erste Arretierung 120 ist Bestandteil eines ersten Hebels 110, der schwenkbar um eine Achse 111 gelagert angebracht ist. An der Schiene 123 ist die innere Wand 12 bzw. die Verbindung 14 (Figur 2) des ersten Elements 12 angebracht. Die Schiene 123 befindet sich in der Darstellung in einer ersten Endposition, in der sich die maximale Größe für die lange Seite der durch die innere Wand 12 festgelegten Ablagefläche ergibt. Wird die Schiene 123 in Richtung des in der Darstellung rechts befindlichen Endes der Führung 124 verschoben, wird eine zweite Endstellung der Schiene 123 erreicht, in der sich die minimale Größe für die lange Seite der durch die innere Wand 12 festgelegten Ablagefläche ergibt.

Ein zweiter Hebel 130, der schwenkbar um eine Achse 131 gelagert ist, weist eine Zahnung 141 auf, in die eine zweite Arretierung 140 des ersten Hebels 110 eingreift, wodurch die Position des zweiten Hebels 130 fixiert wird. Der zweite Hebel 130 verschiebt über eine Verbindung 133, die in einer Führung 134 läuft, die innere Wand 11, die z. B. wie in Figur 1 dargestellt, von zwei Nürnberger Scheren (Figur 2) gebildet werden kann, wobei in diesem Fall die Verbindung 133 auf die Verbindungen 14 der Nürnberger Scheren einwirkt, um diese zu verstellen. Der zweite Hebel 130 befindet sich in der Darstellung in einer ersten Endposition, in der sich die maximale Größe für die kurze Seite der durch die innere Wand 11 festgelegten Ablagefläche ergibt. Wird der zweite Hebel 130 in Richtung des in der Darstellung oben befindlichen Endes der Führung 134 geschwenkt, wird eine zweite Endstellung des zweiten Hebels 130 erreicht, in der sich die minimale Größe für die kurze Seite der durch die innere Wand 11 festgelegten Ablagefläche ergibt.

Weiterhin ist in Figur 4 eine Einstelleinrichtung 20 dargestellt. Die Einstelleinrichtung 20 dient der Einstellung der inneren Wände 11, 12, um die gewünschte Größe der Ablagefläche für Banknoten einstellen zu können. Dazu weist die Einstelleinrichtung 20 drei in ihrer Länge einstellbare Elemente 21 bis 23, z. B. Gewindestangen, auf. Die Einstelleinrichtung 20 ist Bestandteil der Banknotenbearbeitungsmaschine, für welche die Vorrichtung 10 für die Aufnahme von Banknoten bestimmt ist. Wird die Vorrichtung 10 für die Aufnahme von Banknoten für den Betrieb in die Banknotenbearbeitungsmaschine eingefügt, so wird sie in der mit Bezugszeichen E gekennzeichneten Richtung auf die Einstelleinrichtung 20 zu bewegt. Zur Erleichterung des Einfügens der Vorrichtung 10 für die Aufnahme von Banknoten können Schienen oder ein schubladenartiger Boden vorhanden sein.

In Figur 5 ist das dritte Element für die Größenverstellung des Innenraums der Vorrichtung 10 für die Aufnahme von Banknoten nach Figur 4, zu einem zweiten Zeitpunkt dargestellt.

Zum dargestellten Zeitpunkt ist die Vorrichtung 10 für die Aufnahme von Banknoten soweit in Richtung E in die Banknotenbearbeitungsmaschine eingefügt und somit in Richtung auf die Einstelleinrichtung 20 verschoben, daß eine auf dem Element 23 zur Einstellung angebrachte Erhöhung 24 auf eine Kante 115 des ersten Hebels 110 trifft. Durch den von der Erhöhung 24 auf die Kante 115 ausgeübten Druck wird der erste Hebel 110 um die Achse 111 geschwenkt, wodurch die erste Arretierung 120 die Schiene 123 freigibt und die zweite Arretierung 140 den zweiten Hebel 130. Durch ein an dem zweiten Hebel 130 angebrachtes Rückstellelement 132, z. B. eine Feder, wird der zweite Hebel 130 in seine erste Endposition gebracht, in der sich die maximale Größe für die kurze Seite der durch die innere Wand 11 festgelegten Ablagefläche ergibt. An der Schiene 123 ist ebenfalls ein Rückstellelement, z. B. eine Feder, angebracht (nicht dargestellt), welche die Schiene 123 in ihre erste Endposition bringt, in der sich die maximale Größe für die lange Seite der durch die innere Wand 12 festgelegten Ablagefläche ergibt.

In Figur 6 ist das dritten Element für die Größenverstellung des Innenraums der Vorrichtung 10 für die Aufnahme von Banknoten nach Figur 4, zu einem dritten Zeitpunkt dargestellt.

Zum dargestellten Zeitpunkt ist die Vorrichtung 10 für die Aufnahme von Banknoten in ihrer Endposition in der Banknotenbearbeitungsmaschine eingefügt. Die Erhöhung 24 des Elements 23 zur Einstellung hat die Kante 115 des ersten Hebels 110 passiert, so daß der erste Hebel 110 in seine ursprüngliche Position zurückgekehrt ist. Die erste und zweite Arretierung 120 und 140 greifen deshalb wieder in die Zahnung 121 und 141. Die zum dargestellten Zeitpunkt ebenfalls in die Vorrichtung 10 für die Aufnahme von Banknoten eingedrungenen Elemente 21 und 22 zur Einstellung stehen in Kontakt 21a mit der Schiene 123 und in Kontakt 22a mit dem zweiten Hebel 130. Dadurch wird einerseits die Schiene 123 in der Führung 124 verschoben und somit die innere Wand 12 in die gewünschte Position gebracht und andererseits der zweite Hebel 130 um die Achse 131 geschwenkt, so daß die Verbindung 133 in der Führung 134 verschoben wird, wodurch die innere Wand 11 in die gewünschte Position gebracht wird.

Durch die Einstellung der Elemente 21, 22 der Einstelleinrichtung 20 läßt sich somit die für die in der Vorrichtung 10 für die Aufnahme von Banknoten aufzunehmenden Banknoten benötigte Ablagefläche einstellen, ohne umständliche und unpräzise Einstellungen der inneren Wände 11, 12 von Hand vornehmen zu müssen, z. B. immer dann, wenn eine Vorrichtung 10 für die Aufnahme von Banknoten in eine Banknotenbearbeitungsmaschine eingefügt wird, die über eine Einstelleinrichtung 20 verfügt.

In Figur 7 ist das dritten Element für die Größenverstellung des Innenraums der Vorrichtung 10 für die Aufnahme von Banknoten nach Figur 4, zu einem vielen Zeitpunkt dargestellt.

Zum dargestellten Zeitpunkt wird die Vorrichtung 10 für die Aufnahme von Banknoten aus der Banknotenbearbeitungsmaschine in der durch das Bezugszeichen A gekennzeichneten Richtung entfernt. Die auf dem Element 23 zur Einstellung angebrachte Erhöhung 24 trifft nunmehr auf der anderen Seite der Kante 115 des ersten Hebels 110 auf (vergleiche Figur 5). Durch den von der Erhöhung 24 auf die Kante 115 ausgeübten Druck wird der erste Hebel 110 um die Achse 111 in die andere Richtung geschwenkt (vergleiche Figur 5). Die erste Arretierung 120 sowie die zweite Arretierung 140 verbleiben dadurch in den Zahnungen 121 sowie 141, weshalb die zuvor eingestellte Größe der Ablagefläche zu diesem Zeitpunkt und auch nach dem vollständigen Entfernen der Vorrichtung 10 für die Aufnahme von Banknoten aus der Banknotenbearbeitungsmaschine nicht mehr verändert wird.

In Figur 8 ist eine zweite Ausführungsform eines dritten Elements für die Größenverstellung des Innenraums der Vorrichtung 10 für die Aufnahme von Banknoten dargestellt.

Die Vorrichtung 10 für die Aufnahme von Banknoten der zweiten Ausführungsform entspricht im wesentlichen der Vorrichtung 10 für die Aufnahme von Banknoten nach der ersten Ausführungsform. Sie weist ebenfalls einen (ersten) Hebel 210 auf, der drehbar um eine Achse 211 gelagert angebracht ist. Der Hebel 210 weist eine erste Arretierung 220 auf, die in eine Zahnung 221 einer Schiene 223 eingreift. Die Schiene 223 läuft in einer Führung 224 und dient der Positionierung der inneren Wand 12, für die Einstellung der langen Seite der Innenfläche. Zur Positionierung der inneren Wand I1, für die Einstellung der kurzen Seite der Innenfläche, dient eine weitere Schiene 230, welche eine Zahnung 241 aufweist, in welche eine zweite Arretierung 240 des Hebels 210 eingreift. An der weiteren Schiene 230 ist eine Rampe 235 angebracht, die gegen eine Verbindung 233 wirkt, die in einer Führung 234 läuft. Wird die weitere Schiene 230 verschoben, wird die Verbindung 233 - und damit die innere Wand 11 - in der Führung 234 verschoben und in die gewünschte Position gebracht. Der Hebel 210 weist ebenfalls (siehe Figuren 4 bis 7) eine Kante 215 auf, welche - wie oben beschrieben - dazu dient, die Arretierungen 220, 240 zu lösen. An den durch Pfeile mit den Bezugszeichen 21 bis 23 gekennzeichneten Stellen greifen die Elemente 21 bis 23 der Einstelleinrichtung 20 in die Vorrichtung 10 ein und bewirken die oben beschriebene Einstellung der Größe der Ablagefläche.

In Figur 9 ist eine dritte Ausführungsform eines dritten Elements für die Größenverstellung des Innenraums der Vorrichtung 10 für die Aufnahme von Banknoten dargestellt.

Die Vorrichtung 10 für die Aufnahme von Banknoten der zweiten Ausführungsform entspricht im wesentlichen der Vorrichtung 10 für die Aufnahme von Banknoten nach der zweiten Ausführungsform, sie weist jedoch einen Hebel 210 auf, der verschiebbar gelagert angebracht ist. Der Hebel 210 weist eine erste Arretierung 220 auf, die in eine Zahnung 221 einer Schiene 223 eingreift. Die Schiene 223 läuft in einer Führung 224 und dient der Positionierung der inneren Wand 12, für die Einstellung der langen Seite der Innenfläche. Zur Positionierung der inneren Wand 11, für die Einstellung der kurzen Seite der Innenfläche, dient eine weitere Schiene 230, welche eine Zahnung241 aufweist, in welche eine zweite Arretierung 240 des Hebels 210 eingreift. An der weiteren Schiene 230 ist eine Rampe 235 angebracht, welche gegen eine Verbindung 233 wirkt, die in einer Führung 234 läuft. Wird die weitere Schiene 230 verschoben, wird die Verbindung 233 - und damit die innere Wand 11- in der Führung 234 verschoben und in die gewünschte Position gebracht.

Der Hebel 210 weist eine rautenförmige Kante 216 auf, die dazu dient, den Hebel 210 zu verschieben, um die Arretierungen 220, 240 zu lösen. Während eines Einstellvorgangs wird die Vorrichtung 10 für die Aufnahme von Banknoten gegen eine Einstelleinrichtung 20 in Richtung E verschoben. Eine Erhöhung 24 eines Elements 23 der Einstelleinrichtung 20 trifft dabei auf die linke Schräge der rautenförmigen Kante 216, wodurch der Hebel 210 in der Darstellung nach oben verschoben wird. Die im Hebel 210 geführten Arretierungen 220 und 240 werden dadurch gelöst, so daß die Schienen 223 und 230 freigegeben werden. Rückstellelemente 222 und 232, z. B. Federn, bringen die Schienen 220 und 230 in eine Position, in der sich die größte Ablagefläche ergibt. Durch Elemente 21 und 22 der Einstelleinrichtung 20 werden die Schienen 223 und 230, und damit die inneren Wände 11 und 12 auf eine gewünschte Position gebracht, so daß sich die benötigte Ablagefläche ergibt.

Spätestens in der Endposition der Vorrichtung 10 für die Aufnahme von Banknoten ist das die Erhöhung 24 aufweisende Element 23 so weit in die Vorrichtung 10 für die Aufnahme von Banknoten eingedrungen, daß die Erhöhung 24 die rautenförmige Kante 216 entlang ihrer unteren Flanke passiert hat. Der Hebel 210 nimmt dann wieder seine ursprüngliche Position ein, in der die Arretierungen 220 und 240 die Schienen 223 fixieren, so daß die eingestellte Ablagegröße beibehalten wird.

Wird die Einstelleinrichtung 20 aus der Vorrichtung 10 für die Aufnahme von Banknoten entfernt, gleitet die Erhöhung 24 über die rechte Schräge der rautenförmigen Kante 216 sowie deren oberer Flanke, wodurch der Hebel 210 in der Darstellung nach unten verschoben wird. Die erste Arretierung 220 wird durch eine Feder 226 in der Zahnung 221 gehalten, die zweite Arretierung 240 wird in einem Langloch 246 geführt, so daß sie der Bewegung des Hebels 210 nicht folgen muß. Die eingestellte Größe der Ablagefläche wird somit nicht verändert und bleibt auch nach dem vollständigen Entfernen der Einstelleinrichtung 20 erhalten, da der Hebel dann wieder die dargestellte Position einnimmt.

Neben den beschriebenen Ausführungsformen ist eine Vielzahl von Abwandlungen der Vorrichtung 10 für die Aufnahme von Banknoten möglich.

Beispielsweise kann die Vorrichtung 10 für die Aufnahme von Banknoten (Figur 1) einen Deckel am oberen Ende aufweisen, um in der Vorrichtung 10 für die Aufnahme von Banknoten aufgenommene Banknoten gegen unberechtigte Entnahme zu schützen. Der Deckel kann beispielsweise angebracht werden, nachdem die Vorrichtung mit Banknoten befüllt wurde. Ebenso ist es möglich, daß der Deckel fest mit der Vorrichtung 10 für die Aufnahme von Banknoten verbunden ist und aufzunehmende Banknoten über einen Mechanismus in die Vorrichtung eingeführt und wieder aus dieser entfernt werden. Der Mechanismus kann dabei ganz oder teilweise Bestandteil der Vorrichtung 10 für die Aufnahme von Banknoten sein. Der Mechanismus kann aber auch ganz oder teilweise Bestandteil der Banknotenbearbeitungsmaschine sein, für welche die Vorrichtung 10 für die Aufnahme von Banknoten bestimmt ist.

Die Vorrichtung 10 für die Aufnahme von Banknoten, insbesondere deren äußere Wände können vorteilhaft aus Metall oder widerstandsfähigem Kuststoff hergestellt werden.

Eine weitere Abwandlung ergibt sich, wenn die Elemente 21, 22 der Einstelleinrichtung 20 motorisch verstellt werden, um die gewünschte Ablagefläche einstellen zu können. Dazu können die Elemente 21, 22 beispielsweise einen Linearantrieb 25, 26 aufweisen, welcher die Elemente 21, 22 wie gewünscht einstellt. Gegebenenfalls kann auch das Element 23 über einen Linearantrieb eingestellt werden. Da die Aufgabe des Elements 23 jedoch nur darin besteht, die Arretierungen 120,140 bzw. 220,240 zu lösen, kann für das Element 23 auch eine feste Voreinstellung vorgesehen werden. Die für die Einstellung erforderliche Information kann z. B. von der verwendeten Banknotenbearbeitungsmaschine stammen. Wird die Banknotenbearbeitungsmaschine beispielsweise für die Bearbeitung einer bestimmten Art von Banknoten verwendet, wird die Information über die Art der Banknoten - und damit der Größe der Banknoten - von der Banknotenbearbeitungsmaschine an die Einstelleinrichtung 20 übergeben, welche die Elemente 21, 22 und gegebenenfalls 23 einstellt.

Bei der Verwendung eines Linearantriebs für die Elemente 21, 22 und gegebenenfalls 23 der Einstelleinrichtung 20 ist es auch möglich, daß die Größe der Ablagefläche erst eingestellt wird, nachdem die Vorrichtung 10 für die Aufnahme von Banknoten in die Banknotenbearbeitungsmaschine eingefügt wurde. Die Linearantriebe bewegen die Elemente 21, 22 und gegebenenfalls 23 dann analog zu der obigen Beschreibung in die Vorrichtung 10 für die Aufnahme von Banknoten, um die Einstellung der Größe der Ablagefläche vorzunehmen.

Abweichend von der bisher beschriebenen Einstellung der Ablagefläche der Vorrichtung 10 für die Aufnahme von Banknoten in der verwendeten Banknotenbearbeitungsmaschine kann die Einstellung auch vorab vorgenommen werden. Dazu kann ein Werkzeug zur Verfügung gestellt werden, das der Einstelleinrichtung 20 entspricht. Die Einstelleinrichtung 20 bzw. deren Elemente 21, 22, 23 werden dabei zur Einstellung, z. B. von Hand, in die Vorrichtung 10 für die Aufnahme von Banknoten eingeführt. Nach der Einstellung der Ablagefläche wird das Werkzeug aus der Vorrichtung 10 für die Aufnahme von Banknoten entfernt. Die Vorrichtung 10 für die Aufnahme von Banknoten kann dann z. B. in eine Banknotenbearbeitungsmaschine eingefügt werden, die nicht über eine Einstelleinrichtung 20 verfügt.

## Patentansprüche

1. Banknotenbearbeitungsmaschine mit einer Vorrichtung für die Aufnahme von Banknoten, mit äußeren Wänden, die eine Innenfläche bilden, und beweglichen inneren Wänden (11,12), für die Einstellung der Größe einer Ablagefläche für die aufzunehmenden Banknoten, **dadurch gekennzeichnet, daß** die Banknotenbearbeitungsmaschine eine Einstelleinrichtung (20) aufweist, welche die beweglichen inneren Wände (11, 12) während und/ oder nach dem Einfügen der Vorrichtung (10) für die Aufnahme von Banknoten derart einstellt, daß sich eine vorgebbare Größe für die Ablagefläche ergibt.

2. Banknotenbearbeitungsmaschine mit einer Vorrichtung für die Aufnahme von Banknoten nach Anspruch 1, **dadurch gekennzeichnet, daß** die inneren Wände (21,12) von ersten Elementen (13,14) gebildet werden, die parallel verschiebbare Flächen (13) aufweisen, daß die parallel verschiebbaren Flächen (13) der ersten Elemente (13,14) in Aussparungen (18, 19) eines Bodens (17) für die Ablage der Banknoten eingreifen, um die Größe der Ablagefläche zu bestimmen, und daß ein drittes Element (110 bis 141; 220 bis 241) für die Einstellung der Größe der Ablagefläche mit den ersten Elementen (13, 14) verbunden ist.

3. Banknotenbearbeitungsmaschine mit einer Vorrichtung für die Aufnahme von Banknoten nach Anspruch 1 oder 2, **dadurch gekennzeichnet, daß** die Ablagefläche der Vorrichtung (10) für die Aufnahme von Banknoten während und/oder nach dem Einfügen in die Banknotenbearbeitungsmaschine zuerst auf die maximale Ablagefläche eingestellt wird.

4. Banknotenbearbeitungsmaschine mit einer Vorrichtung für die Aufnahme von Banknoten nach einem der Ansprüche 1 bis 3, **dadurch gekennzeichnet, daß** die Banknotenbearbeitungsmaschine der Einstelleinrichtung (20) die für die Einstellung der Ablagefläche benötigten Informationen zur Verfügung stellt.

5. Banknotenbearbeitungsmaschine mit einer Vorrichtung für die Aufnahme von Banknoten nach Anspruch 4, **dadurch gekennzeichnet, daß** die Einstelleinrichtung (20) die Einstellung der Ablagefläche aufgrund der von der Banknotenbearbeitungsmaschine stammende Informationen automatisch vornimmt.

6. Banknotenbearbeitungsmaschine mit einer Vorrichtung für die Aufnahme von Banknoten nach einem der Ansprüche 1 bis 5, **dadurch gekennzeichnet, daß** die Einstelleinrichtung (20) in ihrer Länge verstellbare Elemente (21, 22) aufweist, welche in die Vorrichtung (10) für die Aufnahme von Banknoten eingreifen, um die vorgebbare Größe der Ablagefläche einzustellen.

## Claims

1. A bank note processing machine with an apparatus for receiving bank notes, having outer walls forming an internal area, and movable inner walls (11, 12) for adjusting the size of a deposit area for the bank notes to be received, **characterized in that** the bank note processing machine has an adjusting device (20), which adjusts the movable inner walls (11, 12) during and/or after inserting the apparatus (10) for receiving bank notes in such a way, that the result is a presettable size for the deposit area.

2. The bank note processing machine with an apparatus for receiving bank notes according to claim 1, **characterized in that** the inner walls (11, 12) are formed by first elements (13, 14), which have areas (13) that are movable in parallel, so that the parallel movable areas (13) of the first elements (13, 14) engage with gaps (18, 19) of a bottom (17) for depositing the bank notes, in order to determine the size of the deposit area, and that a third element (110 to 141; 220 to 241) is connected with the first elements (13, 14) for adjusting the size of the deposit area.

3. The bank note processing machine with an apparatus for receiving bank notes according to claim 1 or 2, **characterized in that** the deposit area of the apparatus (10) for receiving bank notes during and/or after inserting in the bank note processing machine at first is adjusted to the maximum deposit area.

4. The bank note processing machine with an apparatus for receiving bank notes according to any of claims 1 to 3, **characterized in that** the bank note processing machine provides to the adjusting device (20) the information required for adjusting the deposit area.

5. The bank note processing machine with an apparatus for receiving bank notes according to claim 4, **characterized in that** the adjusting device (20) automatically carries out the adjustment of the deposit area on the basis of the information coming from the bank note processing machine.

6. The bank note processing machine with an apparatus for receiving bank notes according to any of claims 1 to 5, **characterized in that** the adjusting device (20) has elements (21, 22) adjustable in their length, which engage with the apparatus (10) for receiving bank notes in order to adjust the presettable size of the deposit area.

## Revendications

1. Machine de traitement de billets de banque pourvue d'un dispositif de réception de billets de banque, avec des parois extérieures qui forment une surface intérieure et des parois intérieures mobiles (11, 12) pour le réglage de la taille d'une surface de rangement pour les billets de banque à recevoir, **caractérisée en ce que** la machine de traitement de billets de banque comporte un dispositif de réglage (20) qui règle les parois intérieures mobiles (11, 12) pendant et/ou après l'insertion du dispositif (10) de réception de billets de banque, de manière à obtenir une taille, réglable, pour la surface de rangement.

2. Machine de traitement de billets de banque pourvue d'un dispositif de réception de billets de banque selon la revendication 1, **caractérisée en ce que** les parois intérieures (11, 12) sont formées par de premiers éléments (13, 14) qui comportent des surfaces pouvant être déplacées parallèlement (13), **en ce que** les surfaces susceptibles d'être déplacées parallèlement (13) des premiers éléments (13, 14) sont engagés dans des évidements (18, 19) d'un fond (17) pour le rangement des billets de banque, afin de déterminer la taille de la surface de rangement, et **en ce qu'**un troisième élément (110 à 141 ; 220 à 241) est relié aux premiers éléments (13, 14) pour le réglage de la taille de la surface de rangement.

3. Machine de traitement de billets de banque pourvue d'un dispositif de réception de billets de banque selon la revendication 1 ou 2, **caractérisée en ce que** la surface de rangement du dispositif (10) pour la réception de billets de banque pendant et/ou après l'insertion dans la machine de traitement de billets de banque est tout d'abord réglée sur la surface de rangement maximale.

4. Machine de traitement de billets de banque pourvue d'un dispositif de réception de billets de banque selon l'une quelconque des revendications 1 à 3, **caractérisée en ce que** la machine de traitement de billets de banque fournit au dispositif de réglage (20) les informations nécessaires pour le réglage de la surface de rangement.

5. Machine de traitement de billets de banque pourvue d'un dispositif de réception de billets de banque selon la revendication 4, **caractérisée en ce que** le dispositif de réglage (20) procède automatiquement au réglage de la surface de rangement sur la base des informations fournies par la machine de traitement de billets de banque.

6. Machine de traitement de billets de banque pourvue d'un dispositif de réception de billets de banque selon l'une quelconque des revendications 1 à 5, **caractérisée en ce que** le dispositif de réglage (20) comporte des éléments (21, 22) réglables en longueur et qui sont engagés dans le dispositif (10) de réception de billets de banque, afin de déterminer la taille, réglable, de la surface de rangement.
